# EUROPÄISCHE PATENTSCHRIFT

(11) **EP 2 126 336 B1**
(45) Veröffentlichungstag und Bekanntmachung des Hinweises auf die Patenterteilung: **07.09.2011**
(21) Anmeldenummer: 08701497.3
(22) Anmeldetag: 15.01.2008
(51) Int. Cl.: F02M 65/00

(54) **TESTVORRICHTUNG UND VERFAHREN ZUR ÜBERPRÜFUNG VON EINSPRITZKOMPONENTEN**
TEST DEVICE AND METHOD FOR CHECKING INJECTION COMPONENTS
DISPOSITIF DE TEST ET PROCÉDÉ DE CONTRÔLE DE COMPOSANTS D'INJECTION

(30) Priorität: 22.02.2007 DE 102007008612
(43) Veröffentlichungstag der Anmeldung: 02.12.2009
(73) Patentinhaber: Robert Bosch GmbH, 70442 Stuttgart (DE)
(72) Erfinder: THUMER, Manfred, 70736 Stuttgart (DE); GOESER, Joachim, 73072 Donzdorf (DE); RUETHERS, Gerhard, 73054 Eislingen (DE); STRACK, Daniel, 73061 Ebersbach (DE)
(86) Internationale Anmeldenummer: PCT/EP2008/050388
(87) Internationale Veröffentlichungsnummer: WO 2008/101751

(56) Entgegenhaltungen:
- EP-A- 1 111 233
- DE-C1- 19 801 640
- DE-C1- 19 851 285

## Beschreibung

### Stand der Technik

Die Erfindung geht aus von einem Prüfgerät zur Prüfung eines ersten Öffnungsdruckes einer Düsenhalterkombination. Dieses wird verwendet, um einen ersten Öffnungsdruck einer angeschlossenen zu überprüfenden Düsenhalterkombination zu messen. Zur Messung des zweiten Öffnungsdrucks der Düsenhalterkombination wird ein weiteres, zusätzliches Prüfgerät verwendet. Im Allgemeinen werden zur Prüfung von Düsenhalterkombinationen Systeme verwendet, die eine Prüfölbereitstellung, eine Reihenpumpe, eine Druckmessung, eine elektrische Auswertung und eine optionale Temperaturregelung umfassen.

Im Allgemeinen kann in einem Verbrennungsmotor statt einer Düsenhalterkombination als Einspritzkomponente auch ein Injektor verwendet werden. Zur Prüfung von Injektoren ist ein weiteres Prüfgerät notwendig. Das System zur Prüfung von Injektoren umfasst eine Prüfölbereitstellung, einen Druckerzeuger mittels Antrieb und eine Hochdruckpumpe, eine elektrische Ansteuerung des Injektors, ein Mengenmesssystem sowie eine Druck- und Temperaturregelung.

Eine Testvorrichtung für Injektoren ist z.B. aus der DE 198 51 285 bekannt.

Um in einer Kraftfahrzeug-Werkstatt Einspritzkomponenten verschiedenen Typs zu überprüfen, sind daher mehrere Geräte notwendig. Dies führt zu Nachteilen hinsichtlich der Kosten und des Platzbedarfs.

### Offenbarung der Erfindung

Die Erfindung ermöglicht die Überprüfung von Einspritzkomponenten verschiedenen Typs mit einem einzelnen Gerät. Ferner ermöglicht die Erfindung die Messung verschiedener Charakteristika eines Einspritzkomponententyps mittels eines einzigen Geräts. Insbesondere ermöglicht die Erfindung das Messen des ersten und des zweiten Öffnungsdrucks einer Düsenhalterkombination mit ein und demselben System. Ferner ermöglicht die Erfindung die Überprüfung von Düsenhalterkombinationen und Injektoren mit ein und demselben Gerät. Erfindungsgemäß wird zur Überprüfung der Druckkennlinnie einer Düsenhalterkombination das selbe Gerät verwendet wie zur Überprüfung der Druckkennlinie, der Einspritzmenge und der Rücklaufmenge eines Injektors.

Die erfindungsgemäße Testvorrichtung umfasst eine Druckerzeugungseinheit, die in einem ersten Betriebsmodus zur Überprüfung von Injektoren verwendet wird und daher einen zeitlichen Druckverlauf aufbaut, der den üblichen Betrieb von Injektoren entspricht. Zudem wird dieselbe Druckerzeugungseinheit in einem zweiten Betriebsmodus dazu verwendet, einen Druckverlauf aufzubauen, der dem Druckverlauf von Düsenhalterkombinationen im üblichen Betrieb entspricht, wobei in dem zweiten Betriebsmodus die Druckerzeugungseinheit angesteuert wird, um den Druckverlauf einer Reihenpumpe nachzubilden. Im Allgemeinen wird erfindungsgemäß eine Druckerzeugungseinheit verwendet, die durch entsprechende Ansteuerung den Betrieb oder bestimmte Betriebszustände unterschiedlicher Einspritzkomponenten nachbilden kann, wodurch die Testvorrichtung für viele unterschiedliche Einspritzkomponenten verwendbar ist.

Als Druckerzeugungseinheit eignet sich insbesondere eine Common-Rail-Hochdruckpumpe, die gemäß dem Stand der Technik lediglich zur Überprüfung von Common-Rail-Injektoren verwendet wird. Erfindungsgemäß wird die Hochdruckpumpe auch verwendet, um Düsenhalterkombinationen zu überprüfen, wobei nicht die Hochdruckpumpe, sondern nur deren Ansteuerung derart modifiziert wird, dass die Hochdruckpumpe das Verhalten einer Reihenpumpe nachbildet.

Gemäß einem weiteren Aspekt der Erfindung wurde erkannt, dass die Druckerzeugungseinheit eines Injektor-Prüfsystems sich auch für die Prüfung des ersten und des zweiten Öffnungsdrucks einer Düsenhalterkombination eignet. Auf Grund der elektrischen Steuerung der Druckerzeugungseinheit, die für Injektoren verwendet wird, kann das Verhalten der Druckerzeugungseinheit durch die Ansteuerung verändert werden, ohne dass physikalische oder mechanische Änderungen an der Druckerzeugungseinheit notwendig sind. Auf diese Weise kann durch eine geeignete Ansteuerung der Druckerzeugungseinheit beispielsweise das Verhalten einer Reihenpumpe nachgebildet werden, die als Druckerzeugungseinheit in einem Prüfsystem für Düsenhalterkombinationen verwendet wird.

Erfindungsgemäß wird die Druckerzeugungseinheit , die zunächst für Injektoren vorgesehen ist, derart angesteuert, dass sie auch ein Verhalten von Druckerzeugungseinheiten nachbildet, die zum Überprüfen von Düsenhalterkombinationen mit einem Federhalter, Düsenhalterkombinationen mit zwei Federhaltern, Stufenhalter, Unit-Injektoren und Injektoren mit einer Magnetspule nachbilden. Alternativ wird die Druckerzeugungseinheit derart angesteuert, dass sie eine Druckerzeugungseinheit für Prüfsysteme für Injektoren mit zwei Magnetspulen oder Injektoren mit Piezoaktuator nachbilden.

Die Erfindung erlaubt die Messung des ersten und zweiten Öffnungsdrucks einer Düsenhalterkombination. In dieser Beschreibung wird mit "erster Öffnungsdruck" der Druck beschrieben bei dem ein erster Vorhub erreicht ist, bei dem ein kleiner Austrittsquerschnitt freigegeben wird. Mit anderen Worten ist beim ersten Öffnungsdruck ein Punkt erreicht, bei dem ein minimaler Kraftstofffluss durch die Düsenhalterkombination hindurch stattfindet. Wird der Druck weiter erhöht, so wird der zweite Öffnungsdruck erreicht. Dieser markiert die Überschreitung eines Drucks, ab dem der Hub einer Düsennadel zunimmt und somit einen größeren Querschnitt freigibt. Der zweite Öffnungsdruck lässt sich daher erkennen, indem eine Abflachung der Druckzunahme auftritt, die durch den steigenden Durchflussquerschnitt erzeugt wird. Ab dem Erreichen des ersten Öffnungsdrucks kann somit eine geringe Durchflussrate festgestellt werden, wobei nach Erreichen des Öffnungsdrucks eine zunehmende und höhere Durchflussrate festgestellt werden kann. Durch eine geeignete Ansteuerung der Hochdruckpumpe lassen sich so alle relevanten Druckwerte erzeugen und es kann eine Kennlinie erzeugt werden, indem gleichzeitig die Durchflussmenge gemessen und aufgenommen wird.

Bei der Messung des Verhaltens von Injektoren werden diese angesteuert, um stoßweise Prüföl abzugeben. Ein derartiger gepulster Volumenfluss kann mittels einem geeigneten integrierenden Volumenflussmesser ermittelt werden, der eine sehr geringe Messträgheit aufweist, um den schnell steigenden und fallenden Druck- und Durchflussmengenflanken folgen zu können. Alternativ kann der gepulste Volumenfluss geglättet werden, in dem ein flexibles hydraulisches Volumen verwendet wird. Ein solches Volumen kann erzeugt werden, in dem die das Volumen umschließende Fläche eine Membran aufweist, die federgestützt ist. Die Federn können in diesem Fall die schnellen Druckflanken aufnehmen und ausgleichen. Vorzugsweise wird der Volumenfluss durch ein solches flexibles hydraulisches Volumen gelenkt, und daraufhin durch eine Drossel, die zu einer weiteren Glättung führt, insbesondere in Verbindung mit dem hydraulischen Volumen. Die Drossel kann durch ein dünnes, sich in der Form einer Kühlschlange erstreckendes dünnwandiges Rohr vorgesehen werden, das vorzugsweise in einem temperaturkontrollierten Prüföltank angeordnet ist. An die Drossel wird in diesem Fall ein Volumenflussmessgerät angeschlossen, wobei durch den geglätteten Volumenstrom auch langsamere Messgeräte verwendet werden können, beispielsweise Zahnrad-Durchflussmesser. Die Federkraft auf die Membran wird vorzugsweise auf die Membranfläche, die von dem hydraulischen Volumen wegweist, mittels einer Druckplatte aufgebracht. Auf dieser Seite kann ein Kanal oder ein weiteres Volumen vorgesehen, das zum Druckausgleich direkt oder über eine Drossel mit der Umgebung oder mit einem unter Druck stehenden Volumen verbunden ist.

Gemäß einem weiteren Aspekt der Erfindung umfasst die erfindungsgemäße Testvorrichtung eine Steuereinheit und eine Messeinrichtung, die den Druck und den Durchfluss an bzw. durch die zu prüfende Einspritzkomponente misst. Vorzugsweise umfasst die Messeinrichtung einen Drucksensor. In der erfindungsgemäßen Messvorrichtung wird diese Messeinrichtung nicht nur zur Überprüfung von Injektoren sondern auch von Einspritzdüsen verwendet, beispielsweise Düsenhalterkombinationen, Stufenhaltern und Ähnlichem. Vorzugsweise ist die Steuerung eingerichtet, die Einspritzkomponenten verschiedenen Typs gemäß ihrem jeweiligen Typ derart anzusteuern, dass der normale Betrieb, ein bestimmter üblicher Betriebspunkt oder ein kritischer Betriebspunkt jeweils abhängig vom Typ der Einspritzkomponente angesteuert wird. Gleichzeitig steuert die Steuereinheit vorzugsweise die Druckerzeugungseinheit derart an, dass der entsprechende Betriebszustand an der zu überprüfenden Einspritzkomponente vorliegt. Ferner kann auch ein Heizmittel vorgesehen sein, um den entsprechenden Betriebszustand hinsichtlich der Temperatur zu erreichen. Gemäß einem weiteren Aspekt der Erfindung ist auch die Messeinrichtung flexibel hinsichtlich des zu überprüfenden Einspritzkomponententyps und misst ferner vorzugsweise den Druck und die Durchflussrate der Druckerzeugungseinheit oder diese und andere physikalische Größen am Ausgang der zu überprüfenden Einspritzkomponente oder an der Prüfling-Halterungseinheit.

Gemäß einem weiteren Aspekt der Erfindung umfasst die Testvorrichtung eine Auswerteeinheit, die vorzugsweise mit der Steuereinheit und/oder mit der Messeinrichtung verbunden ist und die gemessenen Werte entsprechend den eingestellten physikalischen Größen mit einem Auswerteverfahren auswertet, das vom Typ der Einspritzpumpe abhängt. Da für die Einspritzkomponente ein Betriebszustand vorgesehen wird, der dem üblichen Prüfsystem entspricht, das für diesen Typ eingesetzt wird, kann das Auswerteverfahren von typspezifischen Testvorrichtungen übernommen werden, und die Verfahren können in einer Einrichtung zusammengeführt werden.

Gemäß einer Ausführung der Erfindung erfolgt die Ansteuerung über eine Mess- und Steuerleiterplatte. Ferner werden die erfassten Daten, beispielsweise die Daten der Steuereinheit, der Druckerzeugungseinheit und/oder der Messvorrichtung an eine Zentralsteuereinheit übertragen und dort ausgewertet. Vorzugsweise umfasst die Zentralsteuereinheit einen Steuer-PC mit entsprechender Software. In einer Ausführung der Erfindung übernehmen der Steuer-PC und die darin ablaufende Software die Ansteuerung der Druckerzeugungseinheit , die Ansteuerung der Einspritzkomponenten und die Datenakquise der Messdaten, die von der Messeinrichtung, der Steuereinheit und/oder der Druckerzeugungseinheit stammen. In einer weiteren Ausführung der Erfindung werden die erfassten Daten graphisch dargestellt, beispielsweise die Druckverläufe. Gemäß einer weiteren Ausführung der Erfindung umfasst die Testvorrichtung ein gemeinsames Bedienteil. Vorzugsweise werden verschiedene Betriebsmodi zur Auswahl angezeigt und es wird eine graphische Benutzeroberfläche vorgesehen, die für alle Prüfarten bzw. Einspritzkomponententypen einheitlich ist. Vorzugsweise umfasst die Testvorrichtung eine Prüfling-Halterungseinheit, die zur Halterung der zu überprüfenden Einspritzkomponente eingerichtet ist. Vorzugsweise werden Adapter oder Anschlussstücke vorgesehen, um die Einspritzkomponente abhängig von deren Typ abgedichtet an die Testvorrichtung anzuschließen.

### Kurze Beschreibung der Zeichnungen

Ausführungsbeispiele der Erfindung sind in den Zeichnungen dargestellt und in der nachfolgenden Beschreibung näher erläutert.

Es zeigen
Figur 1 ein Übersichtsschaltbild einer ersten Ausführung der erfindungsgemäßen Testvorrichtung;
Figur 2 ein Übersichtsschaltbild einer zweiten Ausführung der erfindungsgemäßen Testvorrichtung;
Figur 3 ein Übersichtsschaltbild einer dritten Ausführung der erfindungsgemäßen Testvorrichtung; und
Figur 4 eine technische Umsetzung der erfindungsgemäßen Testvorrichtung

### Ausführungsformen

In der Figur 1 ist eine Common-Rail-(CR)-Hochdruckpumpe 10 dargestellt, die ein Puffervolumen 20 mit unter Druck stehendem Prüföl versorgt. An die CR-Hochdruckpumpe 10 ist ein Prüfölbehälter (nicht dargestellt) angeschlossen, aus der die CR-Hochdruckpumpe 10 das Öl bezieht, mit dem das Puffervolumen 20 versorgt wird. An das Puffervolumen ist ein Ventil oder eine Drossel 30 angeschlossen, deren Durchflussrate elektrisch (oder mechanisch bzw. hydraulisch) gesteuert werden kann und die im offenen Betriebszustand eine Prüfling-Halterungseinheit 40 mit dem unter Druck stehenden Prüföl versorgt. Die CR-Hochdruckpumpe 10 wird von einer Steuereinheit angesteuert, sodass die Steuereinheit den Druck und/oder die Durchflussrate der CR-Hochdruckpumpe 10 steuert. Ferner steuert die Steuereinheit die Durchflussrate durch die elektrisch steuerbare Drossel 30. Erfindungsgemäß wird ein Eingang eines Prüflings an die Prüfling-Halterungseinheit 40 angeschlossen, wobei eine Messeinrichtung mit einem Ausgang des Prüflings verbunden ist. Vorzugsweise ist die Messvorrichtung mit der Steuereinheit verbunden, um eine Rückkoppelung und somit das Einhalten eines bestimmten Betriebsintervalls oder Betriebspunkts zu ermöglichen. Die Prüfling-Halterungseinheit 40 ist eingerichtet, Einspritzkomponenten des gleichen Typs verschiedener Größen und Einspritzkomponenten verschiedenen Typs und verschiedener Größen aufzunehmen. In gleicher Weise ist die Messeinrichtung ausgestattet, um an den Prüfling angekoppelt zu werden. Die Ankoppelung der Prüfling-Halterungseinheit an den Prüfling und/oder die Ankoppelung der Messeinrichtung an den Prüfling kann über einen Adapter vorgesehen werden, der verschiedene Baugrößen und verschiedene Typen angleicht.

Die Steuerung kann die Hochdruckpumpe 10 derart steuern, dass das Puffervolumen einen bestimmten Druck aufweist. Gleichzeitig kann die Steuereinheit die Drossel 30 derart steuern, dass der Betrieb einer Injektor-Einspritzkomponente simuliert wird. Gleichermaßen kann die Steuerung die Pumpe 10 und die Drossel 30 oder nur eine dieser Komponenten derart ansteuern, dass an der Halterung 40 der Betrieb einer Reihenpumpe simuliert wird, so dass als Prüfling eine Düsenhalterkombination verwendet werden kann. Durch das Puffervolumen ist es nicht notwendig, dass die Hochdruckpumpe in sehr kurzer Zeit einen hohen Druck aufbaut, um eine steilflankige Druckspitze an der Halterung 40 zu simulieren. Vielmehr genügt ein Ventil oder eine Drossel 30 mit einer relativ kurzen Reaktionszeit, um einen entsprechenden Druckverlauf zu simulieren. Die Hochdruckpumpe 10 kann daher nach geringeren Standards ausgelegt werden. Gemäß einer Ausführung ist an das Puffervolumen 20 ein Überdruckventil angeschlossen, das ab einem bestimmten Druck öffnet, wobei der Schwellwert vorzugsweise elektrisch verstellbar ist. In einer weiteren Ausführung ist die Drossel 30 als steuerbares Ventil ausgeführt. Ferner kann eine Drossel verwendet werden, die eine einstellbare Durchflussrate bestimmt, in Kombination mit einem Ventil, dessen Öffnungszustand schnell geändert werden kann, vorzugsweise mittels eines elektrischen Signals.

Die Figur 2 zeigt eine vereinfachte Testvorrichtung mit einer Hochdruckpumpe 110, die Öl aus einem Prüfölbehälter (nicht dargestellt) entnimmt und unter Druck an eine Prüfling-Halterungseinheit 140 liefert, die an den Ausgang der Hochdruckpumpe 110 angeschlossen ist. Die Hochdruckpumpe 110 ist an eine Steuerungseinrichtung angeschlossen, die das Verhalten der Hochdruckpumpe steuert. Die Hochdruckpumpe ist ausgelegt, verschiedene Druckverläufe zu simulieren, beispielsweise den einer Reihenpumpe und den einer Injektorpumpe. Zum Darstellen der entsprechenden Pumpeneigenschaften muss die Hochdruckpumpe 110 in ihrem Druckverlauf zeitlich steuerbar sein und eine geeignete Reaktionszeit aufweisen.

Alternativ kann die in Figur 2 dargestellte Hochdruckpumpe 110 aus den Komponenten 10, 20 und 30 der Figur 1 bestehen. Hierbei wird entweder die CR-Hochdruckpumpe 10 oder die Drossel 30 oder eine Kombination hiervon elektrisch angesteuert, um den gewünschten Druckverlauf zu erzeugen.

Figur 3 zeigt eine Ausführung der erfindungsgemäßen Testvorrichtung, in der eine Hochdruckpumpe 210 einen Verteiler 270 mit unter Druck stehendem Prüföl versorgt. Die Hochdruckpumpe 210 umfasst vorzugsweise ein Puffervolumen und eine steuerbare Drossel (beide nicht dargestellt), wobei die Drossel und/oder die Pumpe von einer daran angeschlossenen Steuerung 250 gesteuert werden. Die in Figur 3 dargestellte Ausführung umfasst mehrere Prüfling-Halterungseinheiten 240, die jeweils an den steuerbaren Verteiler 250 angeschlossen sind. Die Prüfling-Halterungseinheiten 240 sind für verschiedene zu überprüfende Einspritzkomponenten hinsichtlich ihrer Abmessungen und Abdichtungen ausgelegt. Daher kann eine Prüfling-Halterungseinheit eine bestimmte Baugröße und/oder einen bestimmten Einspritzkomponententyp an den steuerbaren Verteiler 270 koppeln.

Der steuerbare Verteiler 270 ist gemäß der in Figur 3 dargestellten Ausführung elektrisch mit der Steuereinheit 250 verbunden. Der Verteiler verbindet gemäß der Steuerung 250 nur eine bestimmte Prüfling-Halterungseinheit 240 mit der Hochdruckpumpe 210. In einer alternativen Ausführung umfasst jede Prüfling-Halterungseinheit einen Druckmesser und/oder einen Durchflussmesser. Alternativ kann ein Zwischenstück vorgesehen sein, das den Druck und/oder den Durchfluss misst, und das die entsprechende Prüfling-Halterungseinheit mit dem Prüfling verbindet. Ferner kann ein Durchflussmengen-Messgerät nach dem Verteiler und nach dem Prüfling an den Ausgang des Prüflings angeschlossen werden.

Die Steuerung 250 ist vorzugsweise mit einer Datenbank 260 verbunden, die Daten speichert, die den Druckverlauf abbilden. Vorzugsweise sind in der Datenbank 260 zeitliche Verläufe und/oder Kennlinien für mehrere Einspritzkomponenten des gleichen Typs verschiedener Baugröße und des gleichen Typs oder für verschiedene Typen gespeichert. Gemäß der Auswahl des Einspritzkomponententyps lädt die Steuerung 250 die entsprechende Kennlinie und/oder den entsprechenden Druckverlauf in die Steuerung, um eine den Daten entsprechende Drucksteuerung auszuführen. Vorzugsweise umfasst die Steuerung 250 eine Sicherheitseinrichtung, die Messdaten von Messeinrichtungen oder Betriebsdaten von der Hochdruckpumpe, von einer steuerbaren Drossel und/oder von dem steuerbaren Verteiler 270 empfängt und bei kritischen Werten bzw. kritischen Wertkombinationen die Hochdruckpumpe ansteuert, die Druckerzeugung zu beenden. Die Datenbank kann in einem Teil eines elektronischen Speichers gespeichert sein, der weitere Parameter, Messwert, Steuerwerte und/oder Programme zu Ansteuerung, Auswertung und Benutzerführung speichert. Der elektronische Speicher kann als Arbeitsspeicher und/ oder Langzeitspeicher für eine zentrale Recheneinheit vorgesehen und mit dieser verbunden sein.

Die Figur 4 zeigt eine technische Umsetzung der erfindungsgemäßen Testvorrichtung. Diese weist eine elektronisch Anzeige 310 und ein Benutzerbedienfeld 320 auf. Ein Prüföltank 330 ist passiv mittels Kühlrippen gekühlt. Eine Halterungseinrichtung 340 ermöglicht das Einspannen einer zu überprüfenden Einspritzkomponente. Diese werden an ein entsprechende Zuleitung 350 angeschlossen, um mit unter Druck stehendem Prüföl beaufschlagt zu werden. Die Halterung 340 weist ferner einen Auffangbehälter und eine Druck- und Volumenrate-Messeinrichtung auf, die am Ausgang der Prüflings angeordnet sind.

Erfindungsgemäß ist die Steuereinheit mit einer Anzeige und einer Eingabe verbunden, wobei die Anzeige die Werte und/oder verschiedene auszuwählende Betriebsmodi darstellt und die Eingabeeinheit die Auswahl bestimmter Anzeigen oder die Auswahl bestimmter Betriebsmodi erlaubt. Vorzugsweise sind Datenbank, Steuerung, die Anzeige und die Auswahl als PC mit entsprechenden Ein-/Ausgabegeräten implementiert. In dieser Ausführung erlaubt eine bloße Änderung der Software bzw. Ansteuerung von Softwarekomponenten die Modifikation der Testvorrichtung für verschiedene Einspritzkomponenten.

Der Kern der Erfindung liegt darin, den Öldruck mittels einer Pumpenvorrichtung zu erzeugen, mit der verschiedene Druckverläufe erzeugt werden können, Insbesondere Common-Rail-Hochdruckpumpen erlauben eine solche flexible Handhabung. Dadurch kann die Pumpenvorrichtung nicht nur für einen typgleichen Common-Rail-Injektor, der zu überprüfen ist, verwendet werden, sondern auch für Düsenhalterkombinationen, indem die Ansteuerung entsprechend geändert wird. Gleichzeitig ermöglicht eine Messvorrichtung, die für Common-Rail ausgelegt ist und den Druck, die Durchflussrate sowie die Einspritz- und Rücklaufmenge misst, entsprechende Messungen zur Erhebung von Daten hinsichtlich der Eigenschaften von typfremden Einspritzkomponenten, d. h. beispielsweise Düsenhalterkombinationen mit ein oder zwei Federhaltern, Stufenhaltern, Unit-Injektordüsen und Injektoren mit elektrischer Ansteuerung. Vorzugsweise ist die Steuerung bereits zum Ansteuern von Injektoren ausgelegt, so dass ein typgemäßer Betrieb aktiver Einspritzelemente an der Testvorrichtung ausgeführt werden kann.

Ferner umfasst die Testvorrichtung vorzugsweise Messeinrichtungen zur automatischen Überprüfung der Kombinationsdichtheit und des Schnarrverhaltens. Die Sitzdichtheit und das Strahlbild können vom Bediener bewertet werden, wobei die Testvorrichtung es ermöglicht, einen geeigneten typgemäßen Betriebspunkt der Einspritzkomponente anzusteuern. Vorzugsweise sind Elemente zur Bedienung und zur Bedienerführung sowie eine Anzeige unmittelbar neben der Prüfling-Halterungseinheit (40, 140, 240, 340) vorgesehen.

Umfasst die Hochdruckpumpe ein Puffervolumen oder ist die Hochdruckpumpe mit einem Puffervolumen ausgestattet, so ermöglicht der stete Druckaufbau der Hochdruckpumpe ein Zwischenspeichern des unter Druck stehenden Öls, das schnell und kurzfristig abgerufen werden kann, ohne den Druckaufbau der Pumpe schnell ändern zu müssen. Vorzugsweise ist das Puffervolumen eingerichtet, dem Volumen zu entsprechen, das einer Common-Rail-Injektorpumpe entspricht, um den Druckverlauf einer Common-Rail-Hochdruckpumpe typgemäß abzubilden, wenn ein Common-Rail-Injektor als Einspritzkomponente überprüft werden soll.

## Patentansprüche

1. Testvorrichtung zur Überprüfung von Einspritzkomponenten, umfassend:
eine Steuereinheit (150, 250);
eine von der Steuereinheit (150, 250) angesteuerte Druckerzeugungseinheit (10, 110, 210) und
eine Prüfling-Halterungseinheit (40, 140, 240, 340), die zum Anschließen eines Prüflings eingerichtet ist und mit der Druckerzeugungseinheit (10,110, 210) verbunden ist wobei die Steuereinheit (150, 250) die Druckerzeugungseinheit (10, 110, 210) derart ansteuert, dass die Druckerzeugungseinheit (10, 110, 210) an der Prüfling-Halterungseinheit (40, 140, 240, 340) unterschiedliche, wählbare Druckverläufe für den anschließbaren Prüfling vorsieht, **dadurch gekennzeichnet, dass** die unterschiedlichen, wählbaren Druckverläufe den Druckverlauf einer Common-Rail-Hochdruckpumpe und den Druckverlauf einer Reihenpumpe umfassen.

2. Testvorrichtung nach Anspruch 1, wobei die Druckerzeugungseinheit (10, 110, 210) eine Hochdruckpumpe sowie eine damit verbundene Drossel (30) umfasst, deren Durchflussrate mittels der Steuereinheit (150, 250) steuerbar ist.

3. Testvorrichtung nach Anspruch 2, wobei die Hochdruckpumpe eine Common-Rail-Hochdruckpumpe ist, die ein Puffervolumen (20) umfasst.

4. Testvorrichtung nach einem der vorangehenden Ansprüche, wobei zwischen den unterschiedlichen, wählbaren Druckverläufen mittels einer mit der Steuereinheit (150, 250) verbundenen Auswahlvorrichtung ausgewählt wird.

5. Testvorrichtung nach einem der vorangehenden Ansprüche, die eine mit der Steuereinheit (150, 250) verbundene Messeinrichtung umfasst, welche in Fluidkommunikation mit der Prüfling-Halterungseinheit (40, 140, 240, 340) und der Druckerzeugungseinheit (10, 110, 210) ist und die eingerichtet ist, mindestens eine physikalische Größe ausgewählt aus der Menge: Masse, Durchflussgeschwindigkeit, Durchflussvolumenrate, Durchflussmassenrate, Druck, Tempera-.

6. Testvorrichtung nach Anspruch 5, wobei die physikalische Größe den Druck, die Durchflussvolumenrate und die Masse umfassen und die Messeinrichtung eingerichtet ist, den ersten und zweiten Öffnungsdruck zu messen, wenn der Prüfling eine Düsenhalterkombination ist, und die Messeinrichtung ferner eingerichtet ist, eine Abgabemenge und eine Rücklaufmenge bei zugehörigen Drücken zu messen, wenn der Prüfling ein Injektor ist.

7. Testvorrichtung nach einem der vorangehenden Ansprüche, wobei die Steuereinheit (150, 250) einen Speicher (260) umfasst, in dem mindestens zwei Ansteuercharakteristika gespeichert sind, die dem jeweiligen zeitlichen Verlauf von mindestens zwei entsprechenden unterschiedlichen wählbaren Druckverläufen entsprechen, basierend auf denen die Steuereinheit (150, 250) elektrische Signale zur Ansteuerung der Druckerzeugungseinheit (10, 110, 210) erzeugt.

8. Verfahren zur Überprüfung von Einspritzkomponenten, mit den Schritten:
Erzeugen eines ersten Druckverlaufs mittels einer Druckerzeugungseinheit (10, 110, 210);
Einstellen der Druckerzeugungseinheit (10, 110, 210) auf einen zweiten Druckverlauf, der sich vom ersten Druckverlauf unterscheidet; und
Erzeugen eines zweiten Druckverlaufs mittels der Druckerzeugungseinheit (10, 110, 210), wobei das Einstellen der Druckerzeugungseinheit (10, 110, 210) das Einstellen einer Ansteuerung der Druckerzeugungseinheit (10, 110, 210) umfasst, ohne körperliche Änderungen an der Druckerzeugungseinheit (10, 110, 210) vorzunehmen, **gekennzeichnet durch** ein
Ansteuern einer Common-Rail-Hochdruckpumpe gemäß dem ersten oder gemäß dem zweiten Druckverlauf, wobei der erste und der zweite Druckverlauf Druckverläufe sind, die das Verhalten einer Reihenpumpe nachbilden.

9. Verfahren nach Anspruch 8 oder 9, das ferner den Schritt umfasst:
Messen eines Drucks, einer Durchflussrate, einer Einspritz- oder einer Rücklaufmenge,
Auswerten des Drucks, der Durchflussrate oder der Einspritz- oder der Rücklaufmenge hinsichtlich der Einhaltung eines oder mehrerer Normwerte gemäß einem Auswertevorgang, der der Überprüfung von Einspritzkomponenten mittels einer Reihenpumpe entspricht.

## Claims

1. Test device for checking injection components, comprising:
a control unit (150, 250) ;
a pressure generation unit (10, 110, 210) which is actuated by the control unit (150, 250), and
a test-object holding unit (40, 140, 240, 340) which is set up for fastening a test object and is connected to the pressure generation unit (10, 110, 210), the control unit (150, 250) actuating the pressure generation unit (10, 110, 210) in such a way that the pressure generation unit (10, 110, 210) provides different, selectable pressure profiles for the test object which can be fastened on the test-object holding unit (40, 140, 240, 340), **characterized in that** the different, selectable pressure profiles comprise the pressure profile of a common rail high-pressure pump and the pressure profile of an in-line pump.

2. Test device according to Claim 1, the pressure generation unit (10, 110, 210) comprising a high-pressure pump and a throttle (30) which is connected to it and the throughflow rate of which can be controlled by means of the control unit (150, 250).

3. Test device according to Claim 2, the high-pressure pump being a common rail high-pressure pump which comprises a buffer volume (20).

4. Test device according to one of the preceding claims, a selection between the different, selectable pressure profiles being carried out by means of a selection device which is connected to the control unit (150, 250).

5. Test device according to one of the preceding claims, which test device comprises a measuring device which is connected to the control unit (150, 250), is in fluid communication with the test-object holding unit (40, 140, 240, 340) and the pressure generation unit (10, 110, 210), and which is set up for measuring at least one physical variable on the test object, selected from the set: mass, throughflow speed, throughflow volumetric rate, throughflow mass rate, pressure, temperature, current and voltage.

6. Test device according to Claim 5, the physical variable comprising the pressure, the throughflow volumetric rate and the mass, and the measuring device being set up for measuring the first and second opening pressures if the test object is a nozzle-holder combination, and the measuring device being set up, furthermore, to measure a discharge quantity and a return quantity at associated pressures if the text object is an injector.

7. Test device according to one of the preceding claims, the control unit (150, 250) comprising a memory (260), in which at least two actuating characteristics are stored which correspond to the respective temporal profile of at least two corresponding different, selectable pressure profiles, on the basis of which the control unit (150, 250) generates electric signals for actuating the pressure generation unit (10, 110, 210).

8. Method for checking injection components, having the following steps:
generation of a first pressure profile by means of a pressure generation unit (10, 110, 210);
setting of the pressure generation unit (10, 110, 210) to a second pressure profile which differs from the first pressure profile; and
generation of a second pressure profile by means of the pressure generation unit (10, 110, 210), the setting of the pressure generation unit (10, 110, 210) comprising the setting of an actuation of the pressure generation unit (10, 110, 210), without performing physical changes on the pressure generation unit (10, 110, 210),
**characterized by** an actuation of a common rail high-pressure pump according to the first or according to the second pressure profile, the first and the second pressure profiles being pressure profiles which simulate the behaviour of an in-line pump.

9. Method according to Claim 8 or 9, which method comprises, furthermore, the step:
measuring of a pressure, a throughflow rate, an injection quantity or a return quantity,
evaluation of the pressure, the throughflow rate, the injection quantity or the return quantity with regard to the compliance with one or more standard values according to an evaluating operation which corresponds to the checking of injection components by means of an in-line pump.

## Revendications

1. Dispositif de test pour contrôler des composants d'injection, comprenant :
une unité de commande (150, 250) ;
une unité de génération de pression (10, 110, 210) commandée par l'unité de commande (150, 250) ; et
une unité de fixation d'échantillon (40, 140, 240, 340) qui est prévue pour le raccordement d'un échantillon et qui est connectée à l'unité de génération de pression (10, 110, 210), l'unité de commande (150, 250) commandant l'unité de génération de pression (10, 110, 210) de telle sorte que l'unité de génération de pression (10, 110, 210) fournisse à l'unité de fixation d'échantillon (40, 140, 240, 340) différentes allures de pression sélectionnables pour l'échantillon à raccorder, **caractérisé en ce que** les différentes allures de pression sélectionnables incluent l'allure de pression d'une pompe haute pression à rampe commune et l'allure de pression d'une pompe en série.

2. Dispositif de test selon la revendication 1, dans lequel l'unité de génération de pression (10, 110, 210) comprend une pompe haute pression ainsi qu'un étranglement (30) connecté à celle-ci, dont le débit peut être commandé au moyen de l'unité de commande (150, 250).

3. Dispositif de test selon la revendication 2, dans lequel la pompe haute pression est une pompe haute pression à rampe commune qui comprend un volume tampon (20).

4. Dispositif de test selon l'une quelconque des revendications précédentes, dans lequel on choisit entre les différentes allures de pression sélectionnables au moyen d'un dispositif de sélection connecté à l'unité de commande (150, 250).

5. Dispositif de test selon l'une quelconque des revendications précédentes, qui comprend un dispositif de mesure connecté à l'unité de commande (150, 250), lequel est en communication fluidique avec l'unité de fixation d'échantillon (40, 140, 240, 340) et l'unité de génération de pression (10, 110, 210), et qui est prévu pour mesurer, sur l'échantillon, au moins une grandeur physique parmi la masse, la vitesse de passage, le débit volumique de passage, le débit massique de passage, la pression, la température, le courant et la tension.

6. Dispositif de test selon la revendication 5, dans lequel les grandeurs physiques incluent la pression, le débit volumique de passage et la masse, et le dispositif de mesure est prévu pour mesurer la première et la deuxième pression d'ouverture lorsque l'échantillon est une combinaison de support de buse et le dispositif de mesure est en outre prévu pour mesurer une quantité de distribution et une quantité de retour aux pressions associées, lorsque l'échantillon est un injecteur.

7. Dispositif de test selon l'une quelconque des revendications précédentes, dans lequel l'unité de commande (150, 250) comprend un accumulateur (260) dans lequel au moins deux caractéristiques de commande sont stockées, lesquelles correspondent à l'allure respective dans le temps d'au moins deux allures de pression correspondantes différentes sélectionnables, sur la base desquelles l'unité de commande (150, 250) produit des signaux électriques pour la commande de l'unité de génération de pression (10, 110, 210).

8. Procédé pour contrôler des composants d'injection, comprenant les étapes consistant à :
produire une première allure de pression au moyen d'une unité de génération de pression (10, 110, 210) ;
ajuster l'unité de génération de pression (10, 110, 210) à une deuxième allure de pression qui se distingue de la première allure de pression ; et
produire une deuxième allure de pression au moyen de l'unité de génération de pression (10, 110, 210), l'ajustement de l'unité de génération de pression (10, 110, 210) incluant l'ajustement d'une commande de l'unité de génération de pression (10, 110, 210) sans variations physiques au niveau de l'unité de génération de pression (10, 110, 210),
**caractérisé par** une
commande d'une pompe haute pression à rampe commune, en fonction de la première ou de la deuxième allure de pression, la première et la deuxième allure de pression étant des allures de pression qui reproduisent l'allure d'une pompe série.

9. Procédé selon la revendication 8 ou 9, comprenant en outre les étapes consistant à :
mesurer une pression, un débit de passage, une quantité d'injection ou de retour,
analyser la pression, le débit de passage, ou la quantité d'injection ou de retour en termes de respect d'une ou de plusieurs valeurs normées conformément à une opération d'analyse, qui correspond au contrôle de composants d'injection au moyen d'une pompe série.
